# EUROPÄISCHE PATENTSCHRIFT

(11) **EP 2 586 049 B1**
(45) Veröffentlichungstag und Bekanntmachung des Hinweises auf die Patenterteilung: **27.07.2016**
(21) Anmeldenummer: 11717953.1
(22) Anmeldetag: 28.04.2011
(51) Int. Cl.: H01H 9/00, H01F 29/04

(54) **STUFENSCHALTER**
TAP CHANGER
COMMUTATEUR À GRADINS

(30) Priorität: 22.06.2010 DE 102010024612
(43) Veröffentlichungstag der Anmeldung: 01.05.2013
(73) Patentinhaber: Maschinenfabrik Reinhausen GmbH, 93059 Regensburg (DE)
(72) Erfinder: HAMMER, Christian, 93059 Regensburg (DE)
(86) Internationale Anmeldenummer: PCT/EP2011/002120
(87) Internationale Veröffentlichungsnummer: WO 2011/160743

(56) Entgegenhaltungen:
- EP-B1- 2 569 782
- WO-A1-2006/004527
- DE-A1- 1 638 575
- DE-A1-102007 004 530
- DE-A1-102007 004 530
- GB-A- 1 164 782

## Beschreibung

Die vorliegende Erfindung betrifft einen Stufenschalter zur unterbrechungslosen Umschaltung zwischen wenigstens zwei Wicklungsanzapfungen eines Stufentransformators mit den Merkmalen des unabhängigen Patentanspruchs.

Aus der DE 10 2007 004 530 A1 ist ein Anschlussschalter bekannt, der aus einem Anschlussauswähler sowie einem Umschalter mit Vakuum-Unterbrechern besteht. Der Umschalter weist drei Phasen auf die der Lastführung dienen. Zwei der Phasen bestehen aus jeweils einem Vakuum-Unterbrecher und einem dazu in Reihe geschalteten Wiederstand. Die dritte Phase weist einen Hilfsschalter und einen Vakuum-Unterbrecher auf, die in Reihe geschaltet sind. Bei einer Umschaltung von einer Anschlusswicklung zur nächsten wird durch gezielte Betätigung der Vakuum-Unterbrecher und des Hilfsschalters versucht, die Beanspruchung der Vakuum-Unterbrecher zu begrenzen.

Aus der WO 2006/004527 A1 ist ein Lastumschalter eines Laststufenschalters bekannt, der zwei Lastzweige, nämlich Hauptzweig und Widerstandszeig, aufweist. Der Hauptzweig besteht aus einer Vakuumschaltröhre und einem Hauptschaltkontakt, wobei beide Teile in Reihe geschaltet sind. Der Widerstandszweig besteht aus einer Vakuumschaltröhre, einem Widerstandsschalkontakt und einem Widerstand, wobei auch hier alle Teile in Reihe geschaltet sind. Die Umschaltung im Lastumschalter erfolgt stets nach dem der Wähler die Wicklung auf die umgeschaltet werden soll vorgewählt hat. Sowohl der Hauptschaltkontakt als auch der Widerstandskontakt sind derart ausgebildet, dass die Umschaltung durch eine Drehbewegung in die immer gleiche Richtung erfolgt. Bei jeder Umschaltung wird stets der Hauptschaltkontakt vor dem Widerstandsschaltkontakt betätigt. Der Lastumschalter gestaltet sich dadurch kompakter und weniger wartungsintensiv.

Aus der DE 20 21 575 ist ein Stufenschalter bekannt, der insgesamt vier Vakuumschaltröhren pro Phase aufweist. In jedem der beiden vorhandenen Lastzweige sind jeweils eine Vakuumschaltröhre als Hauptkontakt und jeweils eine weitere Vakuumschaltröhre, in Reihenschaltung mit einem Überschaltwiderstand, als Widerstandskontakt vorgesehen.

Bei einer unterbrechungslosen Lastumschaltung von der bisherigen Wicklungsanzapfung n auf eine neue, vorgewählte Wicklungsanzapfung n+1 wird zunächst der Hauptkontakt der abschaltenden Seite geöffnet, wonach der Widerstandskontakt der übernehmenden Seite geschlossen wird, so dass zwischen den beiden Stufen n und n+1 ein durch die Überschaltwiderstände begrenzter Ausgleichsstrom fließt. Nachdem der bisher geschlossene Widerstandskontakt der abschaltenden Seite geöffnet hat, schließt der Hauptkontakt der übernehmenden Seite, so dass der gesamte Laststrom von der neuen Wicklungsanzapfung n+1 zur Lastableitung führt, womit die Umschaltung beendet ist.

Die bei diesem bekannten Stufenschalter und zahlreichen ähnlichen bekannten Ausführungsformen verwendeten Vakuumschaltröhren, die anstelle von herkömmlichen mechanischen Kontakten zur Lastumschaltung verwendet werden, besitzen eine Reihe von Vorteilen. Da die Kontakte selbst im Vakuum gekapselt sind, lassen sich hohe Schaltleistungen realisieren. Die gekapselten, hermetisch abgeschlossenen Kontakte können außerdem nicht zur Verrußung und Verschmutzung des sie umgebenden Isolieröls im Stufenschalter durch Kontaktabbrand oder Lichtbögen führen. Weiterhin sind Vakuumschaltröhren inzwischen als sehr kompakte Bauteile verfügbar; sie weisen einen geringen Platzbedarf auf und erfordern nur relativ geringe Betätigungskräfte.

Bei verschiedenen Anwendungsfällen solcher bekannter Stufenschalter mit Vakuumschaltröhren zur Regelung von Leistungstransformatoren ist jedoch eine hohe Stoßspannungsfestigkeit von vorzugsweise bis zu Spannungen von 100 kV und deutlicher darüber hinaus erforderlich. Solche unerwünschte Stoßspannungen, deren Höhe wesentlich durch den Aufbau des Stufentransformators und der Wicklungsteile zwischen den einzelnen Anzapfstufen bedingt ist, sind zum einen Blitzstoßspannungen, die sich durch das Einschlagen von Blitzen im Netz ergeben. Zum anderen können auch Schaltstoßspannungen auftreten, die durch nicht vorhersehbare Schaltstöße im zu regelnden Netz verursacht sind. Bei nicht ausreichender Stoßspannungsfestigkeit des Stufenschalters kann es zu kurzzeitigem Stufenkurzschluss bzw. unerwünschtem Durchschlag an der Keramik bzw. dem Dampfschirm betroffener Vakuumschaltröhren im nicht den Laststrom führenden Lastzweig kommen, was nicht nur deren Langzeitschädigung verursachen kann, sondern generell unerwünscht ist.

Aus der DE 23 57 209 A und der DE 26 04 344 A ist es bereits bekannt, zur Bekämpfung zu hoher Stoßspannungsbeanspruchungen zwischen den Lastzweigen Schutzfunkenstrecken oder auch spannungsabhängige Widerstände oder auch beides vorzusehen; diese Mittel sind jedoch in verschiedenen Fällen unzureichend und können schädliche Stoßspannungsbeanspruchungen in ihrer Wirkung nicht oder nicht vollständig ausschließen.

Ein Ziel der vorliegenden Erfindung besteht darin, einen Stufenschalter der eingangs genannten Art mit hoher Stoßspannungsfestigkeit, auch als a0-Festigkeit bezeichnet, vorzuschlagen.

Dieses Ziel der Erfindung wird mit dem Gegenstand des unabhängigen Patentanspruchs erreicht. Merkmale vorteilhafter Weiterbildungen der Erfindung ergeben sich aus den abhängigen Ansprüchen. Zur Erreichung des Ziels der Erfindung wird ein Stufenschalter zur unterbrechungslosen Umschaltung zwischen wenigstens zwei Wicklungsanzapfungen eines Stufentransformators mit den Merkmalen des unabhängigen Anspruchs 1 vorgeschlagen. Bei diesem Stufenschalter ist ein Lastzweig mit einem Pfad vorgesehen, der eine Serienanordnung aus wenigstens einer Vakuumschaltröhre und wenigstens einem mechanischen Schaltelement umfasst, der im vorliegenden Zusammenhang auch als variabel einstellbarer oder umschaltbarer Schaltkontakt bezeichnet werden kann. Weiterhin besitzt der Stufenschalter zwei Widerstandszweige, die jeweils eine Serienanordnung aus wenigstens einer Vakuumschaltröhre, wenigstens einem mechanischen Schaltelement sowie einem Widerstand aufweisen. Auf diese Weise können die wenigstens zwei Wicklungsanzapfungen variabel miteinander gekoppelt und/oder mit einer Lastableitung beaufschlagt werden. Gemäß der vorliegenden Erfindung sind die insgesamt wenigstens drei Vakuumschaltröhren und wenigstens drei mechanischen Schaltelemente mit definiertem zeitlichem Versatz zueinander in jeweils unterschiedliche Schaltrichtungen gemeinsam schaltbar. Zudem weist das mechanische Schaltelement im Lastzweig einen Umschaltzeitpunkt zwischen den beiden Wicklungsanzapfungen des Stufentransformators auf, bei dem der Kontakt der mit dem mechanischen Schaltelement in Serie geschalteten Vakuumschaltröhre geöffnet ist. Die erfindungsgemäße Schaltungsanordnung bildet eine sog. Dreizellenschaltung, bei der ein weiches Ein- und Ausschalten ermöglicht ist. Diese Schaltungsanordnung eignet sich besonders für eine Kombination mit einem Rotationskraftspeicher.

Gemäß einer bevorzugten Ausführungsvariante des erfindungsgemäßen Stufenschalters liegt der Umschaltpunkt des mechanischen Schaltelements im Lastzweig unabhängig von der Schaltrichtung jeweils innerhalb einer Phase, bei der die Vakuumschaltröhre geöffnet ist. Zudem schalten die Vakuumschaltröhren der beiden Widerstandszweige zeitversetzt zueinander, so dass sie zu keinem Zeitpunkt gleichzeitig geöffnet sind.

Weiterhin kann eine bevorzugte Ausführungsvariante Dauerhauptkontakte vorsehen, die in geschlossener Schaltstellung eine direkte Leitungsverbindung zwischen der jeweiligen Wicklungsanzapfung des Stufentransformators und der Lastableitung herstellen. Der Kontakt eines solchen Dauerhauptkontaktschalters öffnet vorzugsweise auf der abschaltenden Seite vor allen übrigen Schaltelementen (MSV, TTV, MTF, TTF), während der Kontakt auf der aufschaltenden Seite nach allen übrigen Schaltelementen schließt.

Eine bevorzugte Ausführungsform des erfindungsgemäßen Stufenschalters sieht eine drehbare Schaltwelle vor, der Betätigungselemente für jede Betätigungsphase für die mechanischen Schaltelemente bzw. Vakuumschaltröhren zugeordnet sind, wobei die Betätigungselemente jeweils von der Schaltwelle drehbaren, konzentrischen Kurvenscheiben mit stirn- oder umfangsseitigen Konturen zugeordnet sind. Diese stirn- oder umfangsseitigen Konturen können insbesondere durch Vorsprünge, Nocken o. dgl. gebildet sein, die zur Betätigung der Schaltelemente und/oder Vakuumschaltröhren geeignet sind. Zudem sind die von den Kurvenscheiben ausgelösten Schaltzeitpunkte unabhängig von ihrer Drehrichtung bzw. von der Drehrichtung der Schaltwelle.

Die Erfindung wird nachfolgend anhand von Ausführungsbeispielen unter Verwendung der nachfolgend beschriebenen Zeichnungen näher erläutert.
Fig. 1 zeigt ein Ablaufdiagramm zur Verdeutlichung der Schaltabläufe eines Ausführungsbeispiels eines erfindungsgemäßen Stufenschalters während eines Schaltzyklus in jeweils unterschiedliche Schaltrichtungen.
Fig. 2 zeigt ein Schaltbild zur Verdeutlichung der Verschaltung der Widerstands- und Lastzweige des erfindungsgemäßen Stufenschalters.
Fig. 3 zeigt ein weiteres Ablaufdiagramm zur Verdeutlichung der Schaltabläufe eines alternativen Ausführungsbeispiels des erfindungsgemäßen Stufenschalters während eines Schaltzyklus in jeweils unterschiedliche Schaltrichtungen.
Fig. 4 zeigt anhand eines weiteren Schaltbildes eine vereinfachte Variante eines Stufenschalters ohne die in Fig. 2 gezeigten Dauerhauptkontakte.

Die nachfolgend beschriebenen Ausführungsbeispiele der Schaltungen und der aufeinander abgestimmten Schaltvorgänge und -reihenfolgen der mechanischen Schaltelemente und Vakuumschaltröhren sind nicht einschränkend zu verstehen, sondern dienen zur Erläuterung der Funktionen und der Schaltmöglichkeiten eines erfindungsgemäßen Stufenschalters. Die Darstellung der Fig. 1 soll in einem Ablaufdiagramm die Schaltabläufe eines ersten Ausführungsbeispiels eines erfindungsgemäßen Stufenschalters 10 (vgl. Fig. 2) während eines Schaltzyklus in jeweils unterschiedlichen Schaltrichtungen verdeutlichen. Das obere Diagramm verdeutlicht die Schaltfolge eines aus insgesamt sechs einzelnen Schalteinheiten bestehenden Stufenschalters 10 in eine erste Schaltrichtung, gekennzeichnet durch eine Antriebsrichtung im Diagramm von links nach rechts, während das untere Diagramm die Schaltfolge in entgegen gesetzte Schaltrichtung zeigt, gekennzeichnet durch eine Antriebsrichtung im Diagramm von rechts nach links.

Die schematische Darstellung der Fig. 2 zeigt ein Schaltbild mit den verschiedenen Komponenten des Stufenschalters 10, der in beide Schaltrichtungen gedreht und geschaltet werden kann, was in Fig. 2 gekennzeichnet ist durch die optional zu verstehenden Schaltrichtungen n → n+1 und n ← n+1. Der in Fig. 2 anhand eines Prinzipschaltbildes dargestellte Stufenschalter 10 dient zur unterbrechungslosen Umschaltung zwischen zwei Wicklungsanzapfungen 12 und 14 eines Stufentransformators 16. Der Stufenschalter 10 bildet einen Lastzweig bzw. Lastpfad 18, der im Schaltbild mittig zwischen zwei Widerstandszweigen 20 und 22 verläuft. Der Lastpfad 18 umfasst eine Serienanordnung aus einer Vakuumschaltröhre MSV und einem mechanischen Schaltelement MTF, die im vorliegenden Zusammenhang auch als variabel einstellbarer oder umschaltbarer Schaltkontakt bezeichnet werden kann. Das mechanische Schaltelement MTF fungiert als Umschalter, der die Vakuumschaltröhre MSV wahlweise elektrisch leitend mit der ersten 12 oder der zweiten Wicklungsanzapfung 14 verbindet.

Ein zweiter Pfad 20, der dem erstem Widerstandszweig entspricht, ist durch eine Serienschaltung aus einer weiteren Vakuumschaltröhre TTV₁ und einem mechanischen Schaltelement TTF₁ sowie einem Widerstand R₁ gebildet. Ein dritter Pfad 22, der dem zweiten Widerstandszweig entspricht, ist durch eine Serienschaltung aus einer weiteren Vakuumschaltröhre TTV₂ und einem mechanischen Schaltelement TTF₂ sowie einem Widerstand R₂ gebildet. Durch Umschalten der beiden mechanischen Schaltelemente TTF₁ und TTF₂ und durch Öffnen und Schließen der beiden Vakuumschaltröhren TTV₁ und TTV₂ sowie durch Umschalten des mechanischen Schaltelements MTF im Lastzweig und durch Öffnen und Schließen der entsprechenden Vakuumschaltröhre MSV können die beiden Wicklungsanzapfungen 12 und 14 des Stufentransformators 16 variabel miteinander gekoppelt und/oder mit einer Lastableitung LA beaufschlagt werden.

Die Darstellung der Fig. 2 zeigt weiterhin zwei zusätzliche Schalter bzw. Dauerhauptkontakte MC (MC₁ und MC₂), die zusätzlich auf der ab- und aufschaltenden Seite vorgesehen sind. Diese sog. Dauerhauptkontakte MC bzw. zusätzlichen Schalter führen jeweils einen Dauerstrom. Zudem sind sie vorzugsweise so geschaltet, dass der Kontakt MC₁ auf der abschaltenden Seite vor allen übrigen Schaltelementen (MSV, TTV, MTF, TTF) öffnet und der Kontakt MC₂ auf der aufschaltenden Seite nach allen übrigen Schaltelementen schließt. Wie anhand der Fig. 2 gezeigt, ist der erste Kontakt MC₁zwischen der ersten Wicklungsanzapfung 12 und der Lastableitung angeordnet, während der zweite Kontakt MC₂ zwischen der zweiten Wicklungsanzapfung 14 und der Lastableitung angeordnet ist.

Die drei Vakuumschaltröhren MSV, TTV₁ und TTV₂ und die drei mechanischen Schaltelemente MSV, TTF₁ und TTF₂ sind gemäß Fig. 1 mit definiertem zeitlichem Versatz zueinander in jeweils unterschiedliche Schaltrichtungen (n → n+1 oder n+1 → n) gemeinsam schaltbar. Wie anhand der Fig. 1 (oben; n → n+1) zu erkennen ist, öffnet zunächst die im dritten Pfad 22 bzw. im zweiten Widerstandszweig angeordnete Vakuumschaltröhre TTV₂, bevor mit kurzem zeitlichen Versatz das zugehörige mechanische Schaltelement TTF₂ im selben Pfad 22 von der ersten Wicklungsanzapfung 12 zur zweiten Wickelungsanzapfung 14 des Stufentransformators 16 umschaltet. Anschließend öffnet die im Lastzweig 18 befindliche Vakuumschaltröhre MSV, bevor der im selben Pfad 18 befindliche Umschalter MTF während der Öffnungsphase der Röhre MSV von einer zur anderen Wicklungsanzapfung 12 bzw. 14 umschaltet. Anschließend öffnet die im zweiten Pfad 20 bzw. im ersten Widerstandszweig befindliche Vakuumschaltröhre TTV₁, bevor die im Lastzweig 18 befindliche Vakuumschaltröhre MSV schließt. Während der geöffneten Phase der Röhre TTV₁ schaltet das entsprechende Schaltelement TTF₁ in diesem Zweig 20 um. Nach abgeschlossenem Umschaltvorgang des mechanischen Schaltelements TTF₁ im zweiten Pfad 20 schließt auch die entsprechende Vakuumschaltröhre TTV₁ wieder, womit der Schaltzyklus entsprechend Fig. 1 abgeschlossen ist.

Da sich die in Fig. 1 oben und unten dargestellten Zyklen in beide Schaltrichtungen nicht oder nur marginal unterscheiden, kann auf eine detaillierte Beschreibung des Schaltvorgangs in die andere Schaltrichtung (n ← n+1) an dieser Stelle verzichtet werden. Aufgrund der im Stufenschalter 10 befindlichen mechanisch starren Koppelung der jeweils drei Schaltelemente und Vakuumschaltröhren in den drei Zweigen erfolgt der Schaltvorgang in Rückschaltrichtung in umgekehrter Reihenfolge wie zuvor anhand der oberen Darstellung der Fig. 1 beschrieben.

Die Darstellung der Fig. 3 soll in einem weiteren Ablaufdiagramm die Schaltabläufe eines alternativen Ausführungsbeispiels eines erfindungsgemäßen Stufenschalters 10 (vgl. Fig. 2) während eines Schaltzyklus in jeweils unterschiedlichen Schaltrichtungen verdeutlichen. Das obere Diagramm verdeutlicht wiederum die Schaltfolge des aus insgesamt sechs einzelnen Schalteinheiten bestehenden Stufenschalters 10 in eine erste Schaltrichtung, gekennzeichnet durch eine Antriebsrichtung im Diagramm von links nach rechts, während das untere Diagramm die Schaltfolge in entgegen gesetzte Schaltrichtung zeigt, gekennzeichnet durch eine Antriebsrichtung im Diagramm von rechts nach links.

Die drei Vakuumschaltröhren MSV, TTV₁ und TTV₂ und die drei mechanischen Schaltelemente MSV, TTF₁ und TTF₂ sind gemäß Fig. 3 mit definiertem zeitlichem Versatz zueinander in jeweils unterschiedliche Schaltrichtungen (n → n+1 oder n+1 → n) gemeinsam schaltbar. Wie anhand der Fig. 3 (oben; n → n+1) zu erkennen ist, öffnet zunächst die im dritten Pfad 22 bzw. im zweiten Widerstandszweig angeordnete Vakuumschaltröhre TTV₂, bevor mit kurzem zeitlichen Versatz das zugehörige mechanische Schaltelement TTF₂ im selben Pfad 22 von der ersten Wicklungsanzapfung 12 zur zweiten Wickelungsanzapfung 14 des Stufentransformators 16 umschaltet. Anschließend öffnet die im Lastzweig 18 befindliche Vakuumschaltröhre MSV, bevor zunächst die Vakuumschaltröhre TTV₂ schließt und anschließend der im Lastpfad 18 befindliche Umschalter MTF während der Öffnungsphase der Röhre MSV von einer zur anderen Wicklungsanzapfung 12 bzw. 14 umschaltet. Anschließend öffnet die im zweiten Pfad 20 bzw. im ersten Widerstandszweig befindliche Vakuumschaltröhre TTV₁, so dass während der geöffneten Phase dieser Röhre TTV₁ das entsprechende Schaltelement TTF₁ in diesem Zweig 20 umschaltet. Nach dem Öffnen der Röhre TTV₁ schließt die im Lastpfad 18 befindliche Röhre MSV. Nach abgeschlossenem Umschaltvorgang des mechanischen Schaltelements TTF₁ im zweiten Pfad 20 schließt auch die entsprechende Vakuumschaltröhre TTV₁ wieder, womit der Schaltzyklus entsprechend Fig. 3 (oben; n → n+1) abgeschlossen ist.

Da sich die in Fig. 3 oben und unten dargestellten Zyklen in beide Schaltrichtungen nur an einer Stelle unterscheiden, kann auf eine detaillierte Beschreibung des Schaltvorgangs in die andere Schaltrichtung (n ← n+1) an dieser Stelle verzichtet werden. Lediglich der Schaltzeitpunkt des im Lastpfad 18 befindlichen mechanischen Schaltelements MTF unterscheidet sich in beiden Schaltrichtungen. So öffnet das Schaltelement MTF in der oben gezeigten Schaltrichtung (n → n+1) unmittelbar nach dem Schließen der Vakuumschaltröhre TTV₂ im dritten Pfad 22 und beendet den Umschaltvorgang erst, nachdem die Vakuumschaltröhre TTV₁ im zweiten Pfad 20 geöffnet wurde. Beim Rückschaltvorgang (n+1 → n) beginnt dagegen die Betätigung des Schaltelements MTF bei noch geschlossener Röhre TTV₂ und endet zu einem Zeitpunkt, bei dem die Vakuumschaltröhre TTV₂ geöffnet ist. Diese Schaltverzögerung in Rückschaltrichtung für das Schaltelement MTF kann bspw. durch ein geeignetes Freilaufelement o. dgl. ausgelöst werden, das für die gewünschte Hysterese bei den Schaltvorgängen in unterschiedliche Schaltrichtungen sorgen kann. Aufgrund der im Stufenschalter 10 befindlichen mechanisch starren Koppelung der übrigen beiden Schaltelemente und den insgesamt drei Vakuumschaltröhren in den drei Zweigen erfolgt der Schaltvorgang in Rückschaltrichtung in umgekehrter Reihenfolge im Übrigen wie zuvor anhand der oberen Darstellung der Fig. 3 beschrieben.

Die Darstellung der Fig. 4 zeigt anhand eines weiteren Schaltbildes eine vereinfachte Variante des Stufenschalters 10, bei dem die Dauerhauptkontakte bzw. mechanischen Kontakte MC (vgl. Fig. 2) fehlen. Bei dieser alternativen bzw. optional zu verstehenden Variante des Stufenschalters 10 sind lediglich die bereits zur Fig. 2 beschriebenen drei Zweige 18, 20 und 22 vorhanden.

## Patentansprüche

1. Stufenschalter (10) zur unterbrechungslosen Umschaltung zwischen wenigstens zwei Wicklungsanzapfungen (12, 14) eines Stufentransformators (16), wobei
- der Stufenschalter (10) einen Lastumschalter umfasst, mit dem die Wicklungsanzapfungen (12, 14) variabel miteinander koppelbar und/oder mit einer Lastableitung (LA) beaufschlagbar sind;
- der Lastumschalter umfasst:
• einen Lastzweig mit einem Pfad (18), umfassend eine Serienanordnung aus wenigstens einer ersten Vakuumschaltröhre (MSV) und wenigstens einem ersten mechanischen Schaltelement (MTF);
• einen ersten Widerstandszweig (20) umfassend eine Serienanordnung aus wenigstens einer zweiten Vakuumschaltröhre (TTV₁) sowie einem Widerstand (R₁);
• einen zweiten Widerstandszweig (22) umfassend eine Serienanordnung aus wenigstens einer dritten Vakuumschaltröhre (TTV₂) sowie einem Widerstand (R₂);
• in dem ersten Widerstandszweig (20) wenigstens ein zweites mechanisches Schaltelement (TTF₁) mit einem ersten Festkontakt, einem zweiten Festkontakt und einem Bewegtkontakt, wobei der Bewegtkontakt die zweite Vakuumschaltröhre (TTV₁) mit dem ersten oder zweiten Festkontakt elektrisch leitend verbindet;
• in dem zweiten Widerstandszweig (22) wenigstens ein drittes mechanisches Schaltelement (TTF₂) mit einem ersten Festkontakt, einem zweiten Festkontakt und einem Bewegtkontakt, wobei der Bewegtkontakt die dritte Vakuumschaltröhre (TTV₂) mit dem ersten oder zweiten Festkontakt elektrisch leitend verbindet;
- der erste Festkontakt des zweiten mechanischen Schaltelements (TTF₁) mit dem zweiten Festkontakt des dritten mechanischen Schaltelements (TTF₂) verbunden ist;
- der zweite Festkontakt des zweiten mechanischen Schaltelements (TTF₁) mit dem ersten Festkontakt des dritten mechanischen Schaltelements (TTF₂) verbunden ist;
- die Vakuumschaltröhren (TTV₁; TTV₂; MSV) und mechanischen Schaltelemente (TTF₁; TTF₂; MTF) mit definiertem zeitlichen Versatz zueinander in jeweils unterschiedliche Schaltrichtungen gemeinsam schaltbar sind;
- das erste mechanische Schaltelement (MTF) einen Umschaltzeitpunkt zwischen den beiden Wicklungsanzapfungen (12, 14) aufweist, bei dem der Kontakt der ersten Vakuumschaltröhre (MSV) geöffnet ist.

2. Stufenschalter (10) nach dem vorigen Anspruch, wobei
- bei dem der Umschaltzeitpunkt des mechanischen Schaltelements (MTF) im Lastzweig unabhängig von der Schaltrichtung jeweils innerhalb einer Phase der geöffneten Vakuumschaltröhre (MSV) liegt.

3. Stufenschalter (10) nach einem der vorigen Ansprüche, wobei
- bei dem die beiden Vakuumschaltröhren (TTV₁; TTV₂) der parallelen Widerstandszweige (20, 22) zeitversetzt zueinander schalten und zu keinem Zeitpunkt gleichzeitig geöffnet sind.

4. Stufenschalter (10) nach einem der vorigen Ansprüche, wobei
- dass der zusätzlich zwei mechanische Dauerhauptkontakte (MC) besitzt, die in geschlossener Schaltstellung eine direkte Leitungsverbindung zwischen der jeweiligen Wicklungsanzapfung (12; 14) des Stufentransformators (16) und der Lastableitung (LA) herstellen.

5. Stufenschalter (10) nach einem der vorigen Ansprüche, umfassend
- eine drehbare Schaltwelle, der Betätigungselemente für jede Betätigungsphase für die mechanischen Schaltelemente (TTF₁; TTF₂; MTF) bzw. Vakuumschaltröhren (TTV₁; TTV₂; MSV) zugeordnet sind;
wobei
- die Betätigungselemente jeweils von der Schaltwelle drehbaren, konzentrischen Kurvenscheiben mit stirnseitigen oder umfangsseitigen Konturen, Vorsprüngen, Nocken o. dgl. zugeordnet sind.

## Claims

1. Tap changer (10) for uninterrupted switching over between at least two winding taps (12, 14) of a tapped transformer (16), wherein a load branch with a path (18), comprising a series arrangement of at least one vacuum switching tube (MSV) and at least one mechanical switching element (MTF), is provided, and wherein two resistance branches (20, 22), each comprising a series arrangement of at least one vacuum switching tube (TTV₁; TTV₂), at least one mechanical switching element (TTF₁; TTF₂) and a resistance (R₁; R₂), are provided, wherein the at least two winding taps (12, 14) can be variably coupled together and/or acted on by a load shunt (LA), wherein the, in total, at least three vacuum switching tubes (TTV₁; TTV₂; MSV) and at least three mechanical switching elements (TTF₁; TTF₂; MTF) are switchable in common with defined offset in time with respect to one another in respectively different switching directions, and wherein the mechanical switching element (MTF) in the load branch has a switch-over instant between the two winding taps (12, 14) of the tapped transformer (16) at which the contact of the vacuum switching tube (MSV) connected in series with the mechanical switching element (MTF) is open.

2. Tap changer according to claim 1, in which the switch-over instant of the mechanical switching element (MTF) in the load branch is independent of the switching direction of the respective vacuum switching tube (MSV) open within a phase.

3. Tap changer according to claim 1 or 2, in which the two vacuum switching tubes (TTV₁; TTV₂) of the parallel resistance branches (20, 22) switch offset in time relative to one another and are not open simultaneously at any point in time.

4. Tap changer according to any one of claims 1 to 4, which additionally has two mechanical permanent main contacts (MC), which in closed switch setting produce a direct conductive connection between the respective winding tap (12; 14) of the tapped transformer (16) and the load shunt (LA).

5. Tap changer according to any one of claims 1 to 5, which comprises a rotatable switching shaft, with which actuating elements for each actuating phase for the mechanical switching elements (TTF₁; TTF₂; MTF) or vacuum switching tubes (TTV₁; TTV₂; MSV) are associated, wherein the actuating elements are respectively associated with concentric cam discs, which are rotatable by the switching shaft, with end-face or circumferential profiles, projections, dogs or the like.

## Revendications

1. Commutateur à gradins (10) pour permettre la commutation sans interruption entre au moins deux prises d'enroulement (12, 14) d'un transformateur à gradins (16) dans lequel :
- le commutateur à gradins (10) comprend un commutateur de charge avec lequel les prises d'enroulement (12, 14) peuvent être couplées de manière variable et/ou appliquées sur une sortie de charge (LA),
- le commutateur de charge comprend :
• une branche de charge ayant un chemin (18) comprenant un montage en série d'au moins un premier tube commutateur à vide (MSV) et au moins un premier élément commutateur mécanique (MTF),
• une première branche de résistance (20) comprenant un montage en série d'au moins un second tube commutateur à vide (TTV₁) et d'une résistance (R₁),
• une seconde branche de résistance (22) comprenant un montage en série d'au moins un troisième tube commutateur à vide (TTV₂) et d'une résistance (R₂),
• dans la première branche de résistance (20) au moins un second élément commutateur mécanique (TTF₁) avec un premier contact fixe, un second contact fixe et un contact mobile, le contact mobile reliant de façon électriquement conductrice le second tube commutateur à vide (TTV₁) avec le premier ou le second contact fixe,
• dans la seconde branche de résistance (22) au moins un troisième élément commutateur mécanique (TTF₂) avec un premier contact fixe, un second contact fixe et un contact mobile, le contact mobile reliant de façon électriquement conductrice le troisième tube commutateur à vide (TTV₂) avec le premier ou le second contact fixe,
- le premier contact fixe du second élément commutateur mécanique (TTF₁) est relié au second contact fixe du troisième élément commutateur mécanique (TTF₂),
- le second contact fixe du second élément commutateur mécanique (TTF₁) est relié au premier contact fixe du troisième élément commutateur mécanique (TTF₂),
- les tubes commutateurs à vide (TTV₁, TTV₂, MSV) et les éléments commutateurs mécaniques (TTF₁, TTF₂, MTF) peuvent être branchés conjointement avec des décalages chronologiques définis les uns par rapport aux autres dans des sens de commutation respectivement différents,
- le premier élément commutateur mécanique (MTF) a un instant de commutation entre les deux prises d'enroulement (12, 14) pour lequel le contact du premier tube commutateur à vide (MSV) est ouvert.

2. Commutateur à gradins (10) conforme à la revendication précédente,
dans lequel l'instant de commutation de l'élément commutateur mécanique (MTF) dans la branche de charge est indépendant du sens de commutation respectif dans une phase du tube commutateur à vide (MSV) ouvert.

3. Commutateur à gradins (10) conforme à l'une des revendications précédentes,
dans lequel les deux tubes commutateur à vide (ITV₁, TTV₂) des branches de résistance parallèles (20, 22) se commutent de façon décalée dans le temps et ne sont jamais ouverts simultanément.

4. Commutateur à gradins (10) conforme à l'une des revendications précédentes,
comportant en outre deux contacts mécaniques principaux permanents (MC) qui permettent d'obtenir dans la position de commutation fermée une liaison directe entre les prises d'enroulement respectives (12, 14) du transformateur à gradins (16) et la sortie de charge (LA).

5. Commutateur à gradins (10) conforme à l'une des revendications précédentes, comprenant un arbre de commutation mobile en rotation auquel sont associés des éléments d'actionnement pour chaque phase d'actionnement des éléments commutateurs mécaniques (TTF₁, TTF₂, MTF) ou des tubes commutateurs à vide (TTV₁, TTV₂, MSV),
les éléments commutateurs étant respectivement associés à des cames concentriques pouvant être déplacées en rotation par l'arbre de commutation ayant des contours, saillies cames ou similaire frontaux ou périphériques.
